# EUROPÄISCHE PATENTANMELDUNG

(11) **EP 4 775 096 A1**
(43) Veröffentlichungstag der Anmeldung: **15.07.2026**
(21) Anmeldenummer: 25217968.4
(22) Anmeldetag: 24.11.2025
(51) Int. Cl.: A47F 5/08

(54) **VORRICHTUNG ZUM VERBINDEN EINES WARENTRÄGERS MIT WENIGSTENS EINEM SCHIENENELEMENT UND SYSTEM ZUR PRÄSENTATION WENIGSTENS EINES WARENARTIKELS**

(30) Priorität: 10.01.2025 DE 102025000076
(71) Anmelder: Urban, Vinzenz, 89415 Lauingen (DE)
(72) Erfinder: Urban, Vinzenz, 89415 Lauingen (DE)
(74) Vertreter: Lorenz & Kollegen

(57) **Zusammenfassung**

Die Erfindung betrifft eine Vorrichtung (1) zum Verbinden eines Warenträgers (2) mit wenigstens einem Schienenelement (3), wenigstens aufweisend
- ein Aufnahmeelement (4), welches dazu eingerichtet ist, das Schienenelement (3) wenigstens abschnittsweise dreiseitig in einen Innenraum (5) des Aufnahmeelements (4) aufzunehmen,
- einen Schnittstellenabschnitt (6) zur wenigstens mittelbaren Befestigung des Warenträgers (2), und
- wenigstens ein verschwenkbares Eingriffselement (7), welches wenigstens einen Vorsprungabschnitt (8) aufweist, der dazu eingerichtet ist, in eine längsseitig an dem Schienenelement (3) verlaufende Nut (9) einzugreifen.

## Beschreibung

Die Erfindung betrifft eine Vorrichtung zum Verbinden eines Warenträgers mit wenigstens einem Schienenelement.

Die Erfindung betrifft ferner ein System zur Präsentation wenigstens eines Warenartikels.

Warenträger zur Präsentation von Artikeln im Einzelhandel sind aus dem Stand der Technik bekannt.

Auf Warenträgern lassen sich Artikel übersichtlich, leicht zugänglich und verkaufsfördernd präsentieren.

Gemäß dem Stand der Technik sind Warenträger häufig als Gestelle aus Metall ausgebildet. Derartige Gestelle können als Warenständer zum Aufstellen auf einem Bodenbereich ausgebildet sein.

Ferner sind aus dem Stand der Technik an einer Decke hängend angeordnete Warenträger, beispielsweise zur Aufnahme von Kleiderbügeln oder ähnlichem bekannt.

Nachteilig bei den aus dem Stand der Technik bekannten Warenträgersystemen ist, dass diese unflexibel in ihrer Positionierung und komplex in ihrem Aufbau sind.

Der vorliegenden Erfindung liegt die Aufgabe zugrunde, eine Vorrichtung zu schaffen, die die Nachteile des Standes der Technik vermeidet, insbesondere eine einfache und zuverlässige Verbindung eines Warenträgers mit wenigstens einem Schienenelement ermöglicht.

Erfindungsgemäß wird diese Aufgabe durch eine Vorrichtung mit den in Anspruch 1 genannten Merkmalen gelöst.

Der vorliegenden Erfindung liegt ferner die Aufgabe zugrunde, ein System zu schaffen, das die Nachteile des Standes der Technik vermeidet, insbesondere eine einfache und zuverlässige Präsentation von Warenartikeln ermöglicht.

Erfindungsgemäß wird diese Aufgabe durch ein System mit den in Anspruch 12 genannten Merkmalen gelöst.

Die erfindungsgemäße Vorrichtung zum Verbinden eines Warenträgers mit wenigstens einem Schienenelement, umfasst wenigstens
- ein Aufnahmeelement, welches dazu eingerichtet ist, das Schienenelement wenigstens abschnittsweise dreiseitig in einen Innenraum des Aufnahmeelements aufzunehmen,
- einen Schnittstellenabschnitt zur wenigstens mittelbaren Befestigung des Warenträgers, und
- wenigstens ein verschwenkbares Eingriffselement, welches wenigstens einen Vorsprungabschnitt aufweist, der dazu eingerichtet ist, in eine längsseitig an dem Schienenelement verlaufende Nut einzugreifen.

Im Rahmen der Erfindung kann die Verschwenkbarkeit des Eingriffselement derart verstanden werden, dass das Eingriffselement teilweise oder vollständig rotatorisch bewegbar ist.

Die erfindungsgemäße Vorrichtung zum Verbinden des Warenträgers mit dem Schienenelement hat den Vorteil, dass es eine flexible, zuverlässige und einfache Aufhängung des Warenträgers an einem oder mehreren Schienenelementen ermöglicht.

Dadurch, dass das Aufnahmeelement das, nicht zur Vorrichtung gehörende, Schienenelement wenigstens abschnittsweise umgreift und dadurch in den Innenraum des Aufnahmeelements aufnimmt, kann eine verdrehsichere Verbindung der Vorrichtung mit dem Schienenelement hergestellt werden. Durch die dreiseitige Aufnahme kann ferner bei einem horizontal verlaufenden Schienenelement ein Verdrehen in einer horizontalen Ebene vermieden werden. Ferner wird im Zusammenspiel mit dem Eingriffselement auch ein Verdrehen in einer vertikalen Ebene verhindert.

Hierzu kann vorgesehen sein, dass der Vorsprungabschnitt in einer generischen Ausführungsform lediglich punktuell in die längsseitig an dem Schienenelement verlaufende Nut eingreift. Durch das dreiseitige Umgreifen des Schienenelements durch das Aufnahmeelement wird eine Verdrehung in einer vertikalen Ebene bzw. um eine Längsachse des Schienenelements dennoch verhindert.

Es kann vorgesehen sein, dass das Schienenelement selbst ein Teil der Vorrichtung ist.

Es kann vorgesehen sein, dass der Schnittstellenabschnitt einen Verbindungsabschnitt zur Befestigung des Warenträgers aufweist.

Ein derart aufgehängter Warenträger dient dann zur eigentlichen Präsentation des Warenartikels.

Es kann vorgesehen sein, dass der Warenträger hängeregalartig ausgebildet ist.

Dadurch, dass die erfindungsgemäße Vorrichtung zur Interaktion mit dem Schienenelement einerseits und dem Warenträger andererseits eingerichtet ist, ermöglicht es die erfindungsgemäße Vorrichtung, den Warenträger entlang einer Längserstreckung des Schienenelements dadurch zu verschieben, dass die Vorrichtung selbst entlang der Längserstreckung des Schienenelements verschoben wird.

Hierdurch wird eine hohe Flexibilität bei der Gestaltung von Verkaufsräumen ermöglicht.

Dadurch, dass das wenigstens eine Eingriffselement verschwenkbar ist, lässt sich der Vorsprungabschnitt aus der längsseitig an dem Schienen-element verlaufenden Nut herausschwenken bzw. entnehmen, wodurch die gesamte erfindungsgemäße Vorrichtung von dem Schienenelement abnehmbar ist.

Hierdurch kann beispielsweise der mit der Vorrichtung verbundene Warenträger ausgewechselt werden oder die gesamte Vorrichtung mit samt dem Warenträger an ein anderes Schienenelement verbracht werden.

Ferner ist eine aufwendige Überkopfmontage des Warenträgers an den Schnittstellenabschnitt überflüssig und es kann die Vorrichtung durch ein entsprechendes Verschwenken des Eingriffselements an dem Schienenelement stabil angeordnet werden.

Es kann vorgesehen sein, dass die erfindungsgemäße Vorrichtung ganz oder teilweise aus einem Metall und/oder einer Metalllegierung, insbesondere einem Stahl, ausgebildet ist.

In einer vorteilhaften Weiterbildung der erfindungsgemäßen Vorrichtung kann vorgesehen sein, dass der wenigstens eine Vorsprungabschnitt einen Klauenabschnitt aufweist, welcher dazu eingerichtet ist, eine Hinterschneidung der Nut, insbesondere in einer T-Nut eines T-Nut-Strukturrahmenelements, zu hintergreifen.

Von besonderem Vorteil ist es, wenn der Vorsprungabschnitt durch den Klauenabschnitt derart ausgebildet ist, dass er in eine allfällige Hinterschneidung der Nut eingreifen kann. Hierdurch eignet sich die Vorrichtung in besonderem Maße im Zusammenspiel mit T-Nut-Strukturrahmenelementen. Derartige T-Nut-Strukturrahmenelemente (englisch: T-slot-structural-framing), welche auch Hohlkammerprofile, Montageprofile oder Nutenprofile genannt werden, sind häufig aus Aluminium ausgebildet und daher besonders leicht. Ferner sind derartige Hohlkammerprofile als Massenware besonders günstig zu erwerben.

Die erfindungsgemäße Vorrichtung ermöglicht in ihrer spezifischen Ausführungsform also auch eine kostengünstige Realisierung der Präsentation von Warenartikeln.

Die besagten Hohlkammerprofile weisen üblicherweise Nuten mit Hinterschneidungen, d. h. T-Nuten, auf.

Der Klauenabschnitt ermöglicht einen Eingriff in diese Hinterschneidung, so dass ein Sitz der Vorrichtung an dem Schienenelement weiter stabilisiert und verbessert wird.

Das Aufnahmeelement ist vorzugsweise länglich ausgebildet, insbesondere mit einem frontalen Aspektverhältnis 1:3, vorzugsweise 1:5.

Vorzugsweise ist das Aufnahmeelement aus einem geformten bzw. gebogenen Blech ausgebildet. Besonders bevorzugt weist das Aufnahmeelement eine Wandstärke von 1 mm bis 10 mm, besonders bevorzugt 3 mm, auf.

Besonders bevorzugt weist das Aufnahmeelement eine im montierten Zustand entlang des Schienenelements zu verstehende Längserstreckung von 15 cm bis 30 cm, vorzugsweise 20 cm, auf.

Vorzugsweise weist das Aufnahmeelement eine Höhe von 10 cm bis 20 cm, besonders bevorzugt bis 15 cm, auf.

Der Erfinder hat erkannt, dass durch die vorbeschriebenen Abmessungen einerseits eine ausreichende Längsausdehnung zum Vermeiden von Kippbewegungen der Vorrichtung an dem Schienenelement erzielt werden kann und andererseits ein geringes Gewicht und eine gute Handhabbarkeit der Vorrichtung erreicht werden können.

Durch die vorgenannten Maße kann auf vorteilhafte Weise auf bekannte und günstig zu erwerbende T-Nut-Strukturrahmenelemente zurückgegriffen werden.

In einer vorteilhaften Weiterbildung der erfindungsgemäßen Vorrichtung kann vorgesehen sein, dass das wenigstens eine Eingriffselement um eine Drehachse verschwenkbar ist, wobei die Drehachse derart längs des Aufnahmeelements verläuft, dass sie in einem montierten Zustand parallel zu der Nut verläuft.

Dadurch, dass das Eingriffselement um eine Drehachse parallel zur Nut verschwenkbar ist, kann der Vorsprungsabschnitt nahezu senkrecht in die Nut eingreifen. Zugleich kann das Aufnahmeelement formstabil und ohne bewegliche Teile ausgebildet sein.

Durch den wenigstens annähernd parallelen Verlauf kann das Eingriffselement einen langgezogenen Vorsprungabschnitt und/oder eine Mehrzahl an Vorsprungabschnitten aufweisen, welche bei einer Verschwenkung um die Drehachse bei einer Anlage des Aufnahmeelements an dem Schienenelement immer in der Nut zu liegen kommen können.

In einer vorteilhaften Weiterbildung der erfindungsgemäßen Vorrichtung kann vorgesehen sein, dass wenigstens ein Federelement vorhanden ist, welches dazu eingerichtet ist, das wenigstens eine Eingriffselement in Richtung des Innenraums zu drücken.

Durch das Federelement kann das Eingriffselement reversibel in Richtung des Innenraums und damit im montierten Zustand in Richtung der Nut des Schienenelements gedrückt werden.

Hierdurch entsteht eine reversible aber sichere Verbindung, welche sich nicht von selbst löst. Vielmehr wird im Zusammenspiel mit dem dreiseitigen Umgreifen des Schienenelements ein besonders sicherer Sitz der Vorrichtung an dem Schienenelement ermöglicht.

Es kann vorgesehen sein, dass der Vorsprungabschnitt derart lang ausgebildet ist, dass er an einen Nutgrund der Nut des Schienenelements anpressbar ist. Der Vorsprungabschnitt kann dadurch durch die Federkraft des Federelements an den Nutgrund der Nut angepresst werden, was eine über eine Anpresskraft auf die Nut durch die Gewichtskraft der Vorrichtung selbst hinausgehende Reibungskraft bewirkt.

In einer vorteilhaften Weiterbildung der erfindungsgemäßen Vorrichtung kann vorgesehen sein, dass der wenigstens eine Vorsprungabschnitt das Aufnahmeelement übergreifen kann.

Greift der Vorsprungabschnitt des Eingriffselements über eine Oberkante des Aufnahmeelements hinweg in die Nut ein, so kann das Aufnahmeelement vorteilhaft einfach und materialsparend ausgeführt sein. Insbesondere kann das Aufnahmeelement derart ausgebildet sein, dass seine den Innenraum vertikal definierenden Seitenwände lediglich bis knapp unterhalb der Nut reichen.

In einer vorteilhaften Weiterbildung der erfindungsgemäßen Vorrichtung kann vorgesehen sein, dass das Aufnahmeelement wenigstens eine Aussparung aufweist, durch welche hindurch das Eingriffselement in den Innenraum reichen kann.

Alternativ oder zusätzlich zu niedrig ausgebildeten Seitenwänden des Aufnahmeelements kann auch eine Aussparung im Aufnahmeelement vorgesehen sein, durch welche hindurch das Eingriffselement im montierten Zustand in die Nut des Schienenelements eingreift. Hierdurch ergibt sich ein besonders sicherer Sitz, da das Schienenelement bis über eine Höhe der Nut hinaus von dem Aufnahmeelement umgriffen werden kann.

In einer vorteilhaften Weiterbildung der erfindungsgemäßen Vorrichtung kann vorgesehen sein, dass das Aufnahmeelement einen U-förmigen Querschnitt aufweist, wobei der Schnittstellenabschnitt an einer wenigstens teilweise geschlossenen Unterseite des Aufnahmeelements angeordnet ist.

Insbesondere kann vorgesehen sein, dass das Aufnahmeelement einstückig, vorzugsweise monolithisch, ausgebildet ist.

Ist der Schnittstellenabschnitt an der Unterseite des U-förmigen Querschnitts angeordnet, so kann die erfindungsgemäße Vorrichtung an dem wenigstens einen Vorsprungabschnitt hängend an dem Schienenelement angeordnet werden.

Von besonderem Vorteil ist es daher, wenn das Eingriffselement und insbesondere das Vorsprungelement derart stabil und massiv ausgebildet sind, dass sie die zu erwartenden Lasten an dem Warenträger aufzunehmen vermögen.

Es kann vorgesehen sein, dass das Aufnahmeelement einen derartigen U-förmigen Querschnitt mit einer derartigen Tiefe aufweist, dass eine Mehrzahl übereinander angeordneter Schienenelemente in das Aufnahmeelement aufgenommen werden können, so dass das Eingriffselement in die Nut eines obersten Schienenelements eingreifen kann.

In einer vorteilhaften Weiterbildung der erfindungsgemäßen Vorrichtung kann vorgesehen sein, dass das Aufnahmeelement zur Aufnahme wenigstens einer Stromschiene eingerichtet ist.

Es ist von Vorteil, wenn zusätzlich zu dem wenigstens einen Schienenelement die wenigstens eine Stromschiene in das Aufnahmeelement aufgenommen werden kann.

Stromschienen sind aus dem Stand der Technik zur Energieversorgung von technischen Installationen in Innenräumen bekannt.

Wenn das Aufnahmeelement auch auf die Stromschiene abgestimmt ist, kann die Stromschiene beispielsweise parallel an dem Schienenelement und an diesem anliegend, insbesondere über oder unter dem Schienenelement, verlaufen. Das Schienenelement sorgt dann für eine einer erwarteten Warenlast angemessene Stabilität, während die Stromschiene die elektrische Energie zur Verfügung stellt.

Es kann ferner vorgesehen sein, dass die erfindungsgemäße Vorrichtung eine Stromabnahmeeinrichtung aufweist, welche zur Stromabnahme aus der Stromschiene eingerichtet ist. Hierdurch kann der Warenträger mit Strom versorgt werden. Insbesondere kann Strom für eine Beleuchtung des Warenträgers in dessen Richtung weitergeleitet werden.

Es kann vorgesehen sein, dass ein Abstandshalterelement in dem Aufnahmeelement derart angeordnet ist, dass das wenigstens eine Schienenelement derart aufnehmbar ist, dass die Nut für den Eingriff des Vorsprungabschnitts zugänglich ist.

Es kann vorgesehen sein, dass als Teil der Vorrichtung in dem Aufnahmeelement ein Abstandshalterelement angeordnet ist, welches den vorzugsweise U-förmigen Querschnitt des Aufnahmeelements derart ausfüllt, dass der verbleibende Querschnitt zur wenigstens annähernd exakten Aufnahme des wenigstens einen Schienenelements und optional der wenigstens einen Stromschiene ausgebildet ist bzw. ausreicht.

Durch ein Auswechseln des Abstandshalterelements kann die Vorrichtung im Zusammenspiel mit einer Vielzahl von Typen von Schienenelementen eingesetzt werden.

Es kann vorgesehen sein, dass das Aufnahmeelement dazu eingerichtet ist, das wenigstens eine Schienenelement derart aufzunehmen, dass die Nut für den Eingriff des Vorsprungabschnitts zugänglich verbleibt.

In einer vorteilhaften Weiterbildung der erfindungsgemäßen Vorrichtung kann vorgesehen sein, dass das Eingriffselement einen Griffbereich und einen Wirkbereich aufweist.

Durch den Griffbereich ist die erfindungsgemäße Vorrichtung besonders leicht bedienbar. Hierdurch ergibt sich auch eine einfache und flexible Handhabung, insbesondere bei einem Umgang mit der erfindungsgemäßen Vorrichtung.

In dem Wirkbereich sind insbesondere das Eingriffselement, der Vorsprungabschnitt sowie gegebenenfalls der Klauenabschnitt ausgebildet bzw. angeordnet.

In einer vorteilhaften Weiterbildung der erfindungsgemäßen Vorrichtung kann vorgesehen sein, dass das Aufnahmeelement einen U-förmigen Querschnitt aufweist und der Griffbereich auf der einer geschlossenen Unterseite des Aufnahmeelements zugewandten Seite der Drehachse angeordnet ist, wobei der Wirkbereich auf der der Unterseite des Aufnahmeelements abgewandten Seite der Drehachse angeordnet ist.

Insbesondere kann vorgesehen sein, dass der U-förmige Querschnitt derart gestaltet ist, dass bei einer Aufnahme des wenigstens einen Schienenelements und/oder der Stromschiene und/oder des Abstandshalterelements ein derart bemessener Spielraum vorgesehen ist, dass der Klauenabschnitt in die Hinterschneidung einführbar ist.

Ist die Drehachse zwischen dem Griffbereich und dem Wirkbereich angeordnet, so kann der Wirkbereich über die Drehachse durch eine Verschwenkung des Griffbereichs betätigt bzw. gehebelt werden.

Dadurch, dass der Wirkbereich um die Drehachse schwenkbar bzw. drehbar ist, kann der Vorsprungabschnitt und insbesondere der Klauenabschnitt unter einem, durch einen Abstand des Vorsprungabschnitts von der Drehachse d.h. einen Radius einer Bewegungskurve des Wirkbereichs einstellbaren Winkel in die Hinterschneidung der Nut eingeführt werden. Hierdurch kann der Spielraum vorteilhaft klein ausfallen.

Hieraus ergibt sich insbesondere ein Vorteil gegenüber einer senkrechten Einführung des Vorsprungabschnitts mit dem Klauenabschnitt in die Nut.

Es kann vorteilhafterweise vorgesehen sein, dass der Griffbereich zu dem Wirkbereich in einem Anstellwinkel orientiert ist.

Durch das Anstellen des Griffbereichs gegenüber dem Wirkbereich wird eine Betätigung des Griffbereichs bis zur Anlage an das Aufnahmeelement ermöglicht.

Durch ein genaues Einstellen des Anstellwinkels zwischen dem Griffbereich und dem Wirkbereich kann auch ein Verschwenken des Eingriffelements genau eingestellt bzw. kontrolliert werden.

Insbesondere kann der Anstellwinkel abhängig von einem Abstand des Vorsprungabschnitts zu der Drehachse und von der Länge des Vorsprungabschnitts derart eingestellt werden, dass dieser durch ein Betätigen des Griffbereichs wenigstens annähernd vollständig aus der Nut des Schienenelements entnommen werden kann.

Es kann vorgesehen sein, dass der Anstellwinkel zwischen dem Griffbereich und dem Wirkbereich 90° bis 170°, vorzugsweise 140° bis 150°, beträgt.

Es kann vorgesehen sein, dass der Schnittstellenabschnitt zur wenigstens mittelbaren Befestigung des Warenträgers eingerichtet ist. Es kann vorgesehen sein, dass der Schnittstellenabschnitt als Gewindestange ausgebildet ist. Alternativ kann auch vorgesehen sein, dass der Schnittstellenabschnitt lediglich als Bereich an einer Unterseite des Aufnahmeelements ausgebildet ist, welcher zur Aufnahme eines vermittelnden Elements eingerichtet ist.

Beispielsweise kann der Schnittstellenabschnitt eine Gewindelochbohrung aufweisen. Alternativ oder zusätzlich kann der Schnittstellenabschnitt als virtueller Bereich an der Unterseite ausgebildet sein, wobei der Bereich eine derartige Materialstärke und Beschaffenheit aufweist, dass der Warenträger und/oder ein vermittelndes Element an dem Schnittstellenabschnitt befestigbar, insbesondere anschweißbar, ist.

In einer vorteilhaften Weiterbildung der erfindungsgemäßen Vorrichtung kann vorgesehen sein, dass genau zwei Eingriffselemente vorhanden sind, welche beidseitig an dem Aufnahmeelement angeordnet sind.

Durch das Vorhandensein zweier Eingriffselemente kann eine vorteilhaft symmetrische Kraftverteilung an dem Schienenelement ohne ein Auftreten von Drehmomenten ermöglicht werden.

Es kann vorgesehen sein, dass der Griffbereich einen rechtwinkligen abstehenden Flügelbereich bzw. eine Handschale zur Verbesserung einer Grifffähigkeit aufweist.

Die Erfindung betrifft ferner ein System mit den in Anspruch 12 genannten Merkmalen.

Das erfindungsgemäße System zur Präsentation wenigstens eines Warenartikels umfasst wenigstens eine erfindungsgemäße Vorrichtung sowie einen Warenträger, an welchem der wenigstens eine Warenartikel zum Zwecke der Präsentation anordenbar ist und welcher an dem Schnittstellenabschnitt der erfindungsgemäßen Vorrichtung befestigbar ist.

Das erfindungsgemäße System ist gegenüber der erfindungsgemäßen Vorrichtung um den Warenträger ergänzt und ermöglicht in der Gesamtheit eine einfache und zuverlässige sowie flexible Präsentation des wenigstens einen Warenartikels.

In einer vorteilhaften Weiterbildung des erfindungsgemäßen Systems kann vorgesehen sein, dass wenigstens ein Schienenelement mit einer Nut als Teil des Systems vorhanden ist, wobei das Schienenelement vorzugsweise ein T-Nut-Strukturrahmenelement ist.

Wird das System ferner um das wenigstens eine Schienenelement ergänzt, so kann insbesondere vorgesehen sein, dass die Vorrichtung auf das Schienenelement mit der Nut in seinen geometrischen Abmessungen exakt abgestimmt ist.

Handelt es sich bei dem Schienenelement um ein T-Nut-Strukturrahmenelement, so weist die Vorrichtung vorzugsweise den Klauenabschnitt auf, welcher ein sicheres Festhalten an dem Schienenelement ermöglicht.

In einer vorteilhaften Weiterbildung des erfindungsgemäßen Systems kann vorgesehen sein, dass wenigstens eine Stromschiene als Teil des Systems vorhanden ist.

Vorzugsweise ist hierzu das Aufnahmeelement der Vorrichtung zur Aufnahme wenigstens einer Stromschiene eingerichtet.

Die Stromschiene kann als Hohlprofil mit einem längsseits verlaufenden Öffnungsschlitz ausgebildet sein. Vorzugsweise verlaufen in dem Hohlprofil elektrische Leiter. Elektrische Verbraucher können durch den Öffnungsschlitz zum Zwecke der Stromabnahme in Kontakt mit den elektrischen Leitern gebracht werden.

Es kann bei dem System wenigstens eine Beleuchtungseinrichtung, insbesondere ein Scheinwerfer, vorgesehen sein, welche zur Stromabnahme aus der Stromschiene eingerichtet ist. Die Stromabnahme kann auch durch die Vorrichtung erfolgen.

In einer vorteilhaften Weiterbildung des erfindungsgemäßen Systems kann vorgesehen sein, dass der Warenträger einen Rahmen mit wenigstens zwei parallelen Holmen aufweist, wobei jeder der Holme an genau einer Vorrichtung befestigt ist und wobei die Holme mittels Querstreben verbunden sind, wobei die Querstreben zur Aufnahme einer Präsentationsplattform eingerichtet sind.

Die vorbeschriebene Ausgestaltung des Warenträgers ermöglicht gegenüber einer alternativen Ausführung, welche lediglich eine Stange umfassen könnte, die Präsentation der Ware bzw. des Warenartikels auf der Präsentationsplattform.

Hierdurch können auch Artikel liegender Weise auf der Präsentationsplattform arrangiert werden und an dem Warenträger angeordnet und über diesen an der Vorrichtung befestigt werden.

An dieser Stelle wird ferner ein Verfahren zum Verbinden eines Warenträgers mit wenigstens einem Schienenelement offenbart, welches wenigstens folgende Schritte umfasst:
a) Wenigstens abschnittsweise dreiseitige Aufnahme des Schienenelements in einen Innenraum eines Aufnahmeelements,
b) Verschwenken eines Eingriffselements, welches wenigstens einen Vorsprungabschnitt aufweist, in eine längsseitig an dem Schienenelement verlaufende Nut,
c) Befestigung des Warenträgers an einem Schnittstellenabschnitt, welcher wiederum mit dem Aufnahmeelement verbunden ist.

In einer Weiterbildung des Verfahrens kann vorgesehen sein, dass der wenigstens eine Vorsprungabschnitt mit einem Klauenabschnitt eine Hinterschneidung der Nut, insbesondere einer Nut eines T-Nut-Strukturrahmenelements hintergreift.

Es kann ferner vorgesehen sein, dass das wenigstens eine Eingriffselement um eine Drehachse verschwenkt wird, wobei die Drehachse längs des Aufnahmeelements parallel zu der Nut verläuft.

Es kann vorgesehen sein, dass das wenigstens eine Eingriffelement in Richtung der Nut des Schienenelements mittels eines Federelements gedrückt wird.

Merkmale, die im Zusammenhang mit einem der Gegenstände der Erfindung, namentlich gegeben durch die erfindungsgemäße Vorrichtung, das erfindungsgemäße System oder das offenbarte Verfahren, beschrieben wurden, sind auch für die anderen Gegenstände der Erfindung vorteilhaft umsetzbar. Ebenso können Vorteile, die im Zusammenhang mit einem der Gegenstände der Erfindung genannt wurden, auch auf die anderen Gegenstände der Erfindung bezogen verstanden werden.

Ergänzend sei darauf hingewiesen, dass Begriffe wie "umfassend", "aufweisend" oder "mit" keine anderen Merkmale oder Schritte ausschließen. Ferner schließen Begriffe wie "ein" oder "das", die auf eine Einzahl von Schritten oder Merkmalen hinweisen, keine Mehrzahl von Merkmalen oder Schritten aus - und umgekehrt.

In einer puristischen Ausführungsform der Erfindung kann allerdings auch vorgesehen sein, dass die in der Erfindung mit den Begriffen "umfassend", "aufweisend" oder "mit" eingeführten Merkmale abschließend aufgezählt sind. Dementsprechend kann eine oder können mehrere Aufzählungen von Merkmalen im Rahmen der Erfindung als abgeschlossen betrachtet werden, beispielsweise jeweils für jeden Anspruch betrachtet. Die Erfindung kann beispielsweise ausschließlich aus den in Anspruch 1 genannten Merkmalen bestehen.

Es sei erwähnt, dass Bezeichnungen wie "erstes" oder "zweites" etc. vornehmlich aus Gründen der Unterscheidbarkeit von jeweiligen Vorrichtungs- oder Verfahrensmerkmalen verwendet werden und nicht unbedingt andeuten sollen, dass sich Merkmale gegenseitig bedingen oder miteinander in Beziehung stehen.

Nachfolgend werden Ausführungsbeispiele der Erfindung anhand der Zeichnung näher beschrieben.

Die Figuren zeigen jeweils bevorzugte Ausführungsbeispiele, in denen einzelne Merkmale der vorliegenden Erfindung in Kombination miteinander dargestellt sind. Merkmale eines Ausführungsbeispiels sind auch losgelöst von den anderen Merkmalen des gleichen Ausführungsbeispiels umsetzbar und können dementsprechend von einem Fachmann ohne Weiteres zu weiteren sinnvollen Kombinationen und Unterkombinationen mit Merkmalen anderer Ausführungsbeispiele verbunden werden.

In den Figuren sind funktionsgleiche Elemente mit gleichen Bezugszeichen versehen.

Es zeigen:
- Figur 1: eine schematische Darstellung einer möglichen Ausführungsform einer erfindungsgemäßen Vorrichtung in einer perspektivischen Seitenansicht;
- Figur 2: eine schematische Darstellung der Ausführungsform der erfindungsgemäßen Vorrichtung nach Figur 1 in einer perspektivischen Frontansicht;
- Figur 3: eine schematische Darstellung der Ausführungsform der erfindungsgemäßen Vorrichtung nach Figur 1 in einer Ansicht von unten;
- Figur 4: eine schematische Darstellung einer weiteren möglichen Ausführungsform der erfindungsgemäßen Vorrichtung in einer perspektivischen Seitenansicht;
- Figur 5: eine schematische Darstellung der Ausführungsform der erfindungsgemäßen Vorrichtung nach Figur 4 in einer Frontansicht;
- Figur 6: eine schematische Darstellung einer weiteren möglichen Ausführungsform der erfindungsgemäßen Vorrichtung in einer perspektivischen Seitenansicht;
- Figur 7: eine schematische Darstellung der Ausführungsform der erfindungsgemäßen Vorrichtung nach Figur 6 in einer Frontansicht;
- Figur 8: eine schematische Darstellung einer weiteren möglichen Ausführungsform der erfindungsgemäßen Vorrichtung in einer perspektivischen Seitenansicht;
- Figur 9: eine schematische Darstellung der Ausführungsform der erfindungsgemäßen Vorrichtung nach Figur 8 in einer Frontansicht;
- Figur 10: eine schematische Darstellung einer möglichen Ausführungsform einer Aufhängung in einer perspektivischen Seitenansicht; und
- Figur **11**: eine schematische Darstellung einer möglichen Ausführungsform eines erfindungsgemäßen Systems in einer Seitenansicht.

Figur 1 zeigt eine schematische Darstellung einer möglichen Ausführungsform einer Vorrichtung 1 zum Verbinden eines Warenträgers 2 (siehe Figur 11) mit wenigstens einem Schienenelement 3 in einer perspektivischen Seitenansicht.

Die Vorrichtung 1 umfasst hierbei wenigstens ein Aufnahmeelement 4, welches dazu eingerichtet ist, das Schienenelement 3 wenigstens abschnittsweise dreiseitig in einen Innenraum 5 des Aufnahmeelements 4 aufzunehmen.

Ferner umfasst die Vorrichtung wenigstens einen Schnittstellenabschnitt 6 zur wenigstens mittelbaren Befestigung des Warenträgers 2. Darüber hinaus umfasst die Vorrichtung 1 wenigstens ein verschwenkbares Eingriffselement 7, welches wiederum wenigstens einen Vorsprungabschnitt 8 aufweist, der dazu eingerichtet ist, in eine längsseitig an dem Schienenelement 3 verlaufende Nut 9 einzugreifen.

Bei dem in Figur 1 dargestellten Ausführungsbeispiel der Vorrichtung 1 ist das wenigstens eine Eingriffselement 7 vorzugsweise um eine Drehachse 10 verschwenkbar, wobei die Drehachse 10 derart längs des Aufnahmeelements 4 verläuft, dass sie in einem montierten Zustand der Vorrichtung 1 parallel zu der Nut 9 des Schienenelements 3 verläuft.

Die Figur 1 zeigt ein Ausführungsbeispiel der Vorrichtung 1, bei der der wenigstens eine Vorsprungabschnitt 8 das Aufnahmeelement 4 übergreifen kann.

Wie aus Figur 1 ersichtlich, kann das Eingriffselement 7 derart verschwenkt werden, dass es über einen oberen Rand des Aufnahmeelements 4 hinweg in die Nut 9 des Schienenelements 3 einzugreifen vermag.

Aus der Darstellung der Vorrichtung 1 gemäß der Figur 1 wird ferner ersichtlich, dass das Aufnahmeelement 4 vorzugsweise dazu eingerichtet ist, das wenigstens eine Schienenelement 3 derart aufzunehmen, dass die Nut 9 für den Eingriff des Vorsprungabschnitts 8 zugänglich verbleibt.

Aus der Darstellung der Figur 1 wird ferner ersichtlich, dass das Eingriffselement 7 vorzugsweise einen Griffbereich 11 sowie einen Wirkbereich 12 aufweist.

Figur 2 zeigt eine schematische Darstellung der Ausführungsform der Vorrichtung 1 nach Figur 1 in einer perspektivischen Frontansicht.

Aus der Darstellung gemäß Figur 2 geht hervor, dass die Vorrichtung 1 vorzugsweise derart gestaltet ist, dass der wenigstens eine Vorsprung-abschnitt 8 einen Klauenabschnitt 13 aufweist, welcher dazu eingerichtet ist, eine Hinterschneidung 14 der Nut 9 zu hintergreifen. Vorzugsweise ist die Nut 9, wie in den Ausführungsbeispielen gemäß Figur 1 und Figur 2 dargestellt, eine T-Nut eines T-Nut-Strukturrahmenelements. Derartige T-Nut-Strukturrahmenelemente sind besonders leicht, stabil und zuverlässig sowie günstig in der Beschaffung.

Ferner wird aus der Darstellung gemäß Figur 2 deutlich, dass bei der dargestellten Ausführungsform der Vorrichtung 1 das Aufnahmeelement 4 vorzugsweise einen U-förmigen Querschnitt aufweist, wobei der Schnittstellenabschnitt 6 an einer wenigstens teilweise geschlossenen Unterseite 15 des Aufnahmeelements 4 angeordnet ist.

Darüber hinaus wird ersichtlich, dass das Aufnahmeelement 4 vorzugsweise den U-förmigen Querschnitt aufweist, wobei der Griffbereich 11 auf der der geschlossenen Unterseite 15 des Aufnahmeelements 4 zugewandten Seite der Drehachse 10 angeordnet ist und wobei der Wirkbereich 12 auf der der Unterseite 15 des Aufnahmeelements 4 abgewandten Seite der Drehachse 10 angeordnet ist.

Hierdurch ist der Wirkbereich 12 mittels des Griffbereichs 11 über die Drehachse 10 hebelnd verschwenkbar.

Ferner wird aus der Darstellung der Figur 2 ersichtlich, dass bei der Vorrichtung 1 vorzugsweise genau zwei Eingriffselemente 7 vorgesehen sind, welche beidseitig an dem Aufnahmeelement 4 angeordnet sind.

Vorzugsweise ist die Vorrichtung 1 symmetrisch zu einer vertikalen, längs verlaufenden Mittelebene ausgebildet.

Vorzugsweise ist die Vorrichtung 1 alternativ oder zusätzlich symmetrisch zu einer vertikalen, quer verlaufenden Mittelebene ausgebildet.

Bei den Ausführungsbeispielen gemäß den Figuren 1 und 2 ist vorzugsweise wenigstens ein Federelement 16 vorhanden, welches dazu eingerichtet ist, das wenigstens eine Eingriffselement 7 in Richtung des Innenraums 5 und damit im montierten Zustand in die Nut 9 zu drücken.

Das Federelement 16 ist vorzugsweise als Schenkelfeder ausgebildet.

Bei dem Ausführungsbeispiel gemäß Figur 2 wird ferner ersichtlich, dass vorzugsweise wenigstens ein Auflageelement 4a an dem Aufnahmeelement 4 angeordnet ist. Auf dem Auflageelement 4a kann einerseits der Wirkbereich 12 aufliegen bzw. anliegen.

Zum anderen können in den Auflageelementen 4a Aufnahmen bzw. Lagerungen für die Drehachse 10 stabil angeordnet werden.

Durch das Anliegen des Wirkbereichs 12 an den Auflageelementen 4a kann eine Eingriffstiefe des Vorsprungabschnitts 8 in die Nut 9 genau eingestellt werden.

Dadurch, dass vorzugsweise die Auflageelemente 4a von der Seitenwandung des Aufnahmeelements 4 abstehen, kann die Drehachse 10 vorteilhaft beabstandet von der Wandung des Aufnahmeelements 4 ausgebildet werden. Hierdurch erhöht sich ein möglicher Winkel der Verschwenkung für das Eingriffselement 7 bzw. den Vorsprungabschnitt 8.

Hinsichtlich der weiteren Bezugszeichen wird auf die Figur 1 verwiesen.

Figur 3 zeigt eine schematische Darstellung der Ausführungsform der Vorrichtung 1 nach Figur 1 in einer Ansicht von unten.

Aus der Darstellung gemäß Figur 3 wird ersichtlich, dass sich der Schnittstellenabschnitt 6 vorzugsweise an der wenigstens teilweise geschlossenen Unterseite 15 des Aufnahmeelements 4 befindet.

Ferner wird ersichtlich, dass der Griffbereich 11 in Richtung der Unterseite 15 orientiert ist. Vorzugsweise weist der Griffbereich 11 seitlich abstehende Flügelbereiche 17 auf, welche eine Handschale ausbilden und/oder einer Verbesserung der Greifbarkeit sowie einem Unfallschutz dienen können.

Insbesondere ermöglichen die seitlich von dem Aufnahmeelement 4 abstehenden Flügelbereiche 17 das Heben der Vorrichtung 1 mitsamt einem daran befestigten Warenträger 2. In der Summe können sich hierbei große Gewichtskräfte von beispielsweise 10 kg oder mehr ergeben, welche gleichzeitig angehoben werden müssen, während der Griffbereich 11 derart bedient wird, dass das Eingriffselement 7 so lange beidseitig von dem Aufnahmeelement 4 abgespreizt ist, bis der Vorsprungabschnitt 8 beidseitig die Höhe der Nut 9 erreicht hat.

Mit anderen Worten, müssen die beidseitigen Eingriffselemente 7 derart geöffnet sein, dass der Innenraum 5 zur Aufnahme des wenigstens einen Schienenelements 3 zugänglich ist. Währenddessen muss die Vorrichtung 1 gegebenenfalls zusammen mit dem Gewicht des Warenträgers 2 und gegebenenfalls sogar zusammen mit dem Gewicht eines darauf platzierten Warenartikels 31 (siehe Figur 11) angehoben werden.

Dies wird durch die Flügelabschnitte 17 ermöglicht.

Hinsichtlich der weiteren Bezugszeichen wird auf die Figuren 1 und 2 verwiesen.

Aus den Ausführungsbeispielen gemäß den Figuren 1 und 3 wird ersichtlich, dass das Aufnahmeelement 4 vorzugsweise zur Aufnahme wenigstens einer Stromschiene 19 eingerichtet ist.

Die Stromschiene 19 kann eine beliebige Länge parallel zu dem Schienenelement 3 aufweisen, ist jedoch in den Figuren 1 und 3 lediglich verkürzt dargestellt.

In einer nicht dargestellten Ausführungsform kann vorgesehen sein, dass ein Abstandshalterelement in dem Aufnahmeelement 4 derart angeordnet ist, dass das wenigstens eine Schienenelement 3 derart aufnehmbar ist, dass die Nut 9 für den Eingriff des Vorsprungabschnitts 9 zugänglich ist.

Beispielsweisekann das Abstandshalterelement, welches beispielsweise in dem Innenraum 5 angeordnet ist, derartige Abmessungen aufweisen, die auf die Dimensionen der aufzunehmenden Schienenelemente 3 und deren Anzahl bzw. auf die Dimensionen der Stromschiene 19 abgestimmt sind.

Figur 4 zeigt eine schematische Darstellung einer weiteren möglichen Ausführungsform der Vorrichtung 1.

Bei dem in Figur 4 dargestellten Ausführungsbeispiel weist das Aufnahmeelement 4 vorzugsweise wenigstens eine Aussparung 18 auf, durch welche hindurch das Eingriffselement 7 den Innenraum 5 und damit in montiertem Zustand die Nut 9 erreichen kann.

Ferner ist bei dem in Figur 4 dargestellten Ausführungsbeispiel der Schnittstellenabschnitt 6 als stangenartiges Element an dem Aufnahmeelement 4 ausgebildet.

In einem von dem Aufnahmeelement 4 abgewandten Endbereich des stangenartigen Schnittstellenabschnitts 6 kann beispielsweise ein Gewinde angeordnet sein, an welchem der Warenträger 2 anordenbar, insbesondere befestigbar, ist.

Bei dem in Figur 4 dargestellten Ausführungsbeispiel der Vorrichtung 1 weist das Eingriffselement 7 eine schwenkbare Scheibe auf.

Das Eingriffselement 7 ist hierbei um eine Drehachse 10 verschwenkbar, welche jedoch derart längs des Aufnahmeelements 4 verläuft, dass sie in einem montierten Zustand senkrecht zu der Nut 9 verläuft.

Auch bei dem in Figur 3 dargestellten Ausführungsbeispiel ist der Griffbereich **11** von dem Wirkbereich 12 durch die Drehachse 10 getrennt, wobei der Wirkbereich 12 mittels des Griffbereichs 11 über die Drehachse 10 hebelnd verschwenkt werden kann und somit mit der Nut 9 in Eingriff gebracht werden kann.

Bei dem in Figur 4 dargestellten Ausführungsbeispiel ist keine Stromschiene 19 vorgesehen. Somit ist der U-förmige Querschnitt des Aufnahmeelements 4 auf die Abmessungen des aufzunehmenden Paars von Schienenelementen 3 angepasst.

Aus Figur 4 wird ersichtlich, dass vorzugsweise eine Mehrzahl von, insbesondere zur Verbesserung der Stabilität übereinander angeordneten, Schienenelementen 3 in den Innenraum 5 wenigstens abschnittsweise aufgenommen werden kann.

Hierdurch können größere Lasten an den Schienenelementen 3 angeordnet werden.

Hinsichtlich der weiteren Bezugszeichen wird auf die Figuren 1 bis 3 verwiesen.

Figur 5 zeigt eine schematische Darstellung der Ausführungsform der Vorrichtung 1 nach Figur 4 in einer Frontansicht.

Aus der Darstellung gemäß der Figur 5 wird ersichtlich, dass der Vorsprungabschnitt 8 des Eingriffselements 7 bei dem in Figur 4 dargestellten Ausführungsbeispiel durch wenigstens eine Hälfte der Scheibe ausgebildet wird.

Ferner ist auch bei dem Ausführungsbeispiel der Vorrichtung 1 gemäß den Figuren 4 und 5 das wenigstens eine Federelement 16 vorhanden und dazu eingerichtet, das wenigstens eine Eingriffselement 7 in Richtung des Innenraums 5 zu drücken, wodurch eine sichere Anordnung an dem wenigstens einen Schienenelement 3 ermöglicht wird.

Hinsichtlich der weiteren Bezugszeichen wird auf die Figuren 1 bis 4 verwiesen.

Figur 6 zeigt eine schematische Darstellung einer weiteren möglichen Ausführungsform der Vorrichtung 1 in einer perspektivischen Seitenansicht.

Hinsichtlich der weiteren Bezugszeichen wird auf die Figuren 1 bis 5 verwiesen.

Das Eingriffselement 7 ist bei dem in Figur 6 dargestellten Ausführungsbeispiel monolithisch mit dem Aufnahmeelement 4 ausgebildet. Auch der Vorsprungabschnitt 8 ist seinerseits vorzugsweise monolithisch als Teil des Eingriffselements 7 ausgebildet. Der Vorsprungabschnitt 8 hat in der Ausführungsform gemäß der Figur 6 die Form eines Stegs, welcher entlang seiner Längserstreckung in die Nut 9 einzugreifen vermag.

Gemäß dem Ausführungsbeispiel der Figur 6 ist das wenigstens eine Eingriffselement 7 um die Drehachse 10 verschwenkbar, wobei die Drehachse 10 derart längs des Aufnahmeelements 4 verläuft, dass sie in einem montierten Zustand parallel zu der Nut 9 verläuft. Bei dem in Figur 7 dargestellten Ausführungsbeispiel ist an dem Eingriffselement 7 ein Festkörpergelenkbereich 20 ausgebildet, um welchen das Eingriffselement 7 schwenkbar ist.

Bei dem in Figur 6 dargestellten Ausführungsbeispiel sind der Griffbereich 11 und der Wirkbereich 12 auf der gleichen Seite der Drehachse 10 angeordnet. Die Flügelbereiche 17 dienen hierbei wiederum zum Anheben der Last. Ferner dienen bei dem in Figur 6 dargestellten Ausführungsbeispiel die Flügelbereiche 17 auch als Griffbereich 11, um den Vorsprungabschnitt 8 aus der Nut 9 zu entnehmen bzw. den Innenraum 5 zu öffnen, um die Schienenelemente 3 aufzunehmen.

Wiederum sind vorzugsweise genau zwei Eingriffselemente 7 vorgesehen, welche beidseitig und symmetrisch an dem Aufnahmeelement 4 angeordnet sind.

Der Festkörpergelenkbereich 20 wirkt durch seine elastischen Eigenschaften als Federelement 16, welches dazu eingerichtet ist, das wenigstens eine Eingriffselement 7 in Richtung des Innenraums 5 zu drücken.

Bei dem in Figur 6 dargestellten Ausführungsbeispiel weist der Vorsprungabschnitt 8 keinen Klauenabschnitt 13 auf. Allerdings ist eine Sicherungseinrichtung 21 vorgesehen, welche dazu eingerichtet ist, das Eingriffselement 7 bzw. den Vorsprungabschnitt 8 an einem Herausgleiten aus der Nut 9 zu hindern.

In einer nicht dargestellten Ausführungsform kann auch bei dem Design der Vorrichtung 1 gemäß Figur 6 ein Klauenabschnitt 13 vorgesehen sein.

Hinsichtlich der weiteren Bezugszeichen sei auf die Figuren 1 bis 5 verwiesen.

Figur 7 zeigt die Ausführungsform der Vorrichtung 1 gemäß Figur 6 in einer Frontalansicht.

Aus der Darstellung gemäß der Figur 7 wird ersichtlich, dass die Flügelbereiche 17 unter einem Winkel von den Seitenwänden des Aufnahmeelements 4 abstehen.

Dies erleichtert bei der dargestellten Ausführungsform eine Bedienung bzw. ein Verschwenken der Eingriffselemente 7 von unterhalb durch eine leichte Greifbarkeit.

Hinsichtlich der weiteren Bezugszeichen sei auf die Figuren 1 bis 6 verwiesen.

Figur 8 zeigt eine schematische Darstellung einer weiteren möglichen Ausführungsform der erfindungsgemäßen Vorrichtung 1 in einer perspektivischen Seitenansicht.

Bei dem in Figur 8 dargestellten Ausführungsbeispiel bilden die gesamten Seitenwände des Aufnahmeelements 4 die Eingriffselemente 7 aus. Der Festkörpergelenkbereich 20 ist somit in einem Bereich einer Kante zu der Unterseite 15 des Aufnahmeelements 4 angeordnet.

Der Vorsprungabschnitt 8 ist beidseitig als länglicher Steg einer Oberkante der Eingriffselemente 7 ausgebildet.

Bei dem in Figur 8 dargestellten Ausführungsbeispiel ist ferner der Schnittstellenabschnitt 6 derart ausgebildet, dass dieser an der Unterseite 15 des Aufnahmeelements 4 durch die Unterseite 15 hindurch an einer Schnittstellenachse 22 befestigt ist bzw. diese umfasst.

Hierdurch wird eine besonders einfache Befestigung einer Stange bzw. des Warenträgers 2 an der Vorrichtung 1 ermöglicht.

Hinsichtlich der weiteren Bezugszeichen sei auf die Figuren 1 bis 7 verwiesen.

Figur 9 zeigt eine schematische Darstellung der Ausführungsform der Vorrichtung 1 nach Figur 8 in einer Frontansicht.

Aus der Darstellung gemäß der Figur 9 wird ersichtlich, dass der Schnittstellenabschnitt 6 vorzugsweise durch eine Aussparung an der Unterseite 15 des Aufnahmeelements 9 in den Innenraum 5 hineinragt und dort mittels der Schnittstellenachse 22 gehalten bzw. befestigt ist.

Hinsichtlich der weiteren Bezugszeichen sei auf die Figuren 1 bis 8 verwiesen.

Figur 10 zeigt eine schematische Darstellung einer weiteren möglichen Ausführungsform einer der Vorrichtung 1 ähnlichen Aufhängung in einer perspektivischen Seitenansicht. Die Eingriffselemente 7 sind in diesem Fall nicht verschwenkbar, sondern federbetätigt linear beweglich, um in die Nut 9 einzugreifen.

Das Aufnahmeelement 4 weist hierzu Aussparungen 18 auf, durch welche die Vorsprungabschnitte 8 hindurch in den Innenraum 5 zeigen.

In den Figuren 6, 8 und 10 ist außerdem eine Deckenhalterung 23 dargestellt, mittels welcher die Schienenelemente 3 beispielsweise an einer Decke eines Präsentationsraums angeordnet werden können.

Handelt es sich bei dem wenigstens einen Schienenelement 3 um ein T-Nut-Strukturrahmenelement, so kann die Deckenhalterung 23 vorteilhaft einfach mittels eines Kulissensteins in einer Nut 29, welche der Decke zugewandt ist, angeordnet werden.

Hinsichtlich der weiteren Bezugszeichen sei auf die Figuren 1 bis 9 verwiesen.

Figur **11** zeigt eine schematische Darstellung einer möglichen Ausführungsform eines Systems 30 in einer Seitenansicht.

Das System 30 dient zur Präsentation wenigstens eines Warenartikels 31 und umfasst die Vorrichtung 1, wie sie im Zusammenhang mit den Figuren 1 bis 9 geschildert wurde, sowie den Warenträger 2, an welchem der wenigstens eine Warenartikel 31 zum Zwecke der Präsentation anordenbar ist. Der Warenträger 2 ist an dem Schnittstellenabschnitt 6 befestigbar.

Bei dem in Figur **11** dargestellten Ausführungsbeispiel ist ferner vorzugsweise das Schienenelement 3 mit der Nut 9 als Teil des Systems 30 vorhanden, wobei das Schienenelement 3 vorzugsweise ein T-Nut-Strukturrahmenelement ist.

Aus der Darstellung des Systems 30 gemäß der Figur 11 geht ferner hervor, dass der Warenträger 2 vorzugsweise einen Rahmen 32 mit wenigstens zwei parallelen Holmen 33 aufweist. Hierbei ist vorzugsweise jeder der Holmen 33 an genau einer Vorrichtung 1 befestigt. Die Holme 33 sind ferner mittels Querstreben 34 derart verbunden, dass die Querstreben 34 zur Aufnahme einer Präsentationsplattform eingerichtet sind.

Das in Figur 11 dargestellte System 30 hat den Vorteil, dass durch die Verwendung der Vorrichtungen 1 im Zusammenwirken mit den vertikal verlaufenden Holmen 33 und den Querstreben 34 das System 30 derart beschaffen ist, dass bei beidhändigem zeitgleichem Ergreifen der Vorrichtungen 1 von einer einzigen Bedienperson dieselben Vorrichtungen 1 synchron entlang des Schienenelements 3 bewegt werden können.

Insbesondere in dem Fall, dass die Klauenabschnitte 13 in die Hinterschneidungen 14 eingreifen, kann dies ohne die Gefahr eines Entnehmens aus dem wenigstens einen Schienenelement 3 geschehen.

Somit kann der Warenträger mittels der Vorrichtungen 1 an dem Schienenelement 3 haltend und zugleich verschiebbar angeordnet werden.

Dadurch, dass zwei Vorrichtungen 1 zugleich verwendet werden, ohne eine Bedienbarkeit oder Verschiebbarkeit einzuschränken, kann die Last der auf der Präsentationsplattform angeordneten Warenartikel 31 entsprechend höher ausfallen.

Hinsichtlich der weiteren Bezugszeichen sei auf die Figuren 1 bis 10 verwiesen.

### Bezugszeichenliste:

- 1: Vorrichtung
- 2: Warenträger
- 3: Schienenelement
- 4: Aufnahmeelement
- 4a: Auflageelement
- 5: Innenraum
- 6: Schnittstellenabschnitt
- 7: Eingriffselement
- 8: Vorsprungabschnitt
- 9: Nut
- 10: Drehachse
- 11: Griffbereich
- 12: Wirkbereich
- 13: Klauenabschnitt
- 14: Hinterschneidung
- 15: Unterseite
- 16: Federelement
- 17: Flügelbereich
- 18: Aussparung
- 19: Stromschiene
- 20: Festkörpergelenkbereich
- 21: Sicherungseinrichtung
- 22: Schnittstellenachse
- 23: Deckenhalterung

- 30: System
- 31: Warenartikel
- 32: Rahmen
- 33: Holm
- 34: Querstrebe

## Patentansprüche

1. Vorrichtung (1) zum Verbinden eines Warenträgers (2) mit wenigstens einem Schienenelement (3), wenigstens aufweisend
- ein Aufnahmeelement (4), welches dazu eingerichtet ist, das Schienenelement (3) wenigstens abschnittsweise dreiseitig in einen Innenraum (5) des Aufnahmeelements (4) aufzunehmen,
- einen Schnittstellenabschnitt (6) zur wenigstens mittelbaren Befestigung des Warenträgers (2), und
- wenigstens ein verschwenkbares Eingriffselement (7), welches wenigstens einen Vorsprungabschnitt (8) aufweist, der dazu eingerichtet ist, in eine längsseitig an dem Schienenelement (3) verlaufende Nut (9) einzugreifen.

2. Vorrichtung (1) nach Anspruch 1,
**dadurch gekennzeichnet , dass**
der wenigstens eine Vorsprungabschnitt (8) einen Klauenabschnitt (13) aufweist, welcher dazu eingerichtet ist, eine Hinterschneidung (14) der Nut (9), insbesondere in eine T-Nut eines T-Nut-Strukturrahmenelements, zu hintergreifen.

3. Vorrichtung (1) nach Anspruch 1 und 2,
**dadurch gekennzeichnet, dass**
das wenigstens eine Eingriffselement (7) um eine Drehachse (10) verschwenkbar ist, wobei die Drehachse (10) derart längs des Aufnahmeelements (4) verläuft, dass sie in einem montierten Zustand parallel zu der Nut (9) verläuft.

4. Vorrichtung (1) nach einem der Ansprüche 1 bis 3,
**dadurch gekennzeichnet, dass**
wenigstens ein Federelement (16) vorhanden ist, welches dazu eingerichtet ist, das wenigstens eine Eingriffselement (7) in Richtung des Innenraums (5) zu drücken.

5. Vorrichtung (1) nach einem der Ansprüche 1 bis 4,
**dadurch gekennzeichnet, dass**
der wenigstens eine Vorsprungabschnitt (8) das Aufnahmeelement (4) übergreifen kann.

6. Vorrichtung (1) nach einem der Ansprüche 1 bis 5,
**dadurch gekennzeichnet, dass**
das Aufnahmeelement (4) wenigstens eine Aussparung (18) aufweist, durch welche hindurch das Eingriffselement (7) in den Innenraum (5) reichen kann.

7. Vorrichtung (1) nach einem der Ansprüche 1 bis 6,
**dadurch gekennzeichnet, dass**
das Aufnahmeelement (4) einen U-förmigen Querschnitt aufweist, wobei der Schnittstellenabschnitt (6) an einer wenigstens teilweise geschlossenen Unterseite (15) des Aufnahmeelements (4) angeordnet ist.

8. Vorrichtung (1) nach einem der Ansprüche 1 bis 7,
**dadurch gekennzeichnet, dass**
das Aufnahmeelement (4) zur Aufnahme wenigstens einer Stromschiene (19) eingerichtet ist.

9. Vorrichtung (1) nach einem der Ansprüche 1 bis 8,
**dadurch gekennzeichnet, dass**
das Eingriffselement (7) einen Griffbereich (11) und einen Wirkbereich (12) aufweist.

10. Vorrichtung (1) nach Anspruch 9,
**dadurch gekennzeichnet, dass**
das Aufnahmeelement (4) einen U-förmigen Querschnitt aufweist und der Griffbereich (11) auf der einer geschlossenen Unterseite (15) des Aufnahmeelements (4) zugewandten Seite der Drehachse (10) angeordnet ist, wobei der Wirkbereich (12) auf der der Unterseite (15) des Aufnahmeelements (4) abgewandten Seite der Drehachse (10) angeordnet ist.

11. Vorrichtung (1) nach einem der Ansprüche 1 bis 10,
**dadurch gekennzeichnet, dass**
genau zwei Eingriffselemente (7) vorgesehen sind, welche beidseitig an dem Aufnahmeelement (4) angeordnet sind.

12. System (30) zur Präsentation wenigstens eines Warenartikels (31), wenigstens umfassend:
- eine Vorrichtung (1) gemäß einem der Ansprüche 1 bis 11, und
- einen Warenträger (2), an welchem der wenigstens eine Warenartikel (31) zum Zwecke der Präsentation anordenbar ist und welcher an dem Schnittstellenabschnitt (6) befestigbar ist.

13. System (30) nach Anspruch 12,
**dadurch gekennzeichnet, dass**
wenigstens ein Schienenelement (3) mit einer Nut (9) als Teil des Systems (30) vorhanden ist, wobei das Schienenelement (3) vorzugsweise ein T-Nut-Strukturrahmenelement ist.

14. System (30) nach Anspruch 12 oder 13,
**dadurch gekennzeichnet, dass**
wenigstens eine Stromschiene (19) als Teil des Systems (30) vorhanden ist.

15. System (30) nach Anspruch 12, 13 oder 14,
**dadurch gekennzeichnet, dass**
der Warenträger (2) einen Rahmen (32) mit wenigstens zwei parallelen Holmen (33) aufweist, wobei jeder der Holme (33) an genau einer Vorrichtung (1) befestigt ist und wobei die Holme (33) mittels Querstreben (34) verbunden sind, wobei die Querstreben (34) zur Aufnahme einer Präsentationsplattform eingerichtet sind.
